# FASCICULE DE BREVET EUROPEEN

(11) **EP 0 399 930 B1**
(45) Date de publication et mention de la délivrance du brevet: **08.12.1993**
(21) Numéro de dépôt: 90420249.6
(22) Date de dépôt: 22.05.1990
(51) Int. Cl.: D03C 3/24

(54) **Perfectionnements aux mécaniques d'armure à trois positions**
Verbesserungen an Jacquardvorrichtungen mit drei Positionen
Improvements in jacquard looms with three positions

(30) Priorité: 24.05.1989 FR 8907038
(43) Date de publication de la demande: 28.11.1990
(73) Titulaire: STAUBLI-VERDOL S.A., 69680 Chassieu (FR)
(72) Inventeur: Palau, Joseph, F-74410 Duingt (FR); Bassi, Dario, F-69970 Chaponnay (FR)
(74) Mandataire: Karmin, Roger

(56) Documents cités:
- EP-A- 0 280 132
- BE-A- 529 019
- FR-A- 1 513 410

## Description

La présente invention a trait à un dispositif permettant d'amener les fils de chaîne dans trois positions différentes par l'intermédiaire de plusieurs cadres de griffes mobiles verticalement.

On sait qu'il existe des dispositifs du genre en question, qui comprennent généralement un seul cadre de griffes, comme décrit dans le brevet français N° 1 513 410 du 9 Décembre 1966.

Il s'agit plus particulièrement de faire coopérer deux crochets, commandés sélectivement par deux aiguilles, avec le même cadre de griffes. A chacune des extrémités des deux crochets sont fixées les extrémités d'une cordelette qui passe autour d'une poulie, laquelle est reliée par l'intermédiaire d'une biellette à une autre poulie, réalisant ainsi un moufle. Autour de cette seconde poulie passe une autre cordelette, dont l'une des extrémités est solidaire du bâti et l'autre comprend un collet associé à une lisse. Dans ce dispositif, les deux crochets sont sélectivement commandés par deux aiguilles, et les deux couteaux avec lesquels ils coopèrent font partie du même cadre de griffes, permettant ainsi à ce collet muni du fil de chaîne d'arriver soit dans une position haute, soit dans une position intermédiaire, ou soit dans une position basse. Les positions haute et basse sont respectivement atteintes lorsque les deux crochets sont retenus par le cadre de griffes et leur course verticale est équivalente à celle dudit cadre. La position intermédiaire est établie lorsqu'un seul des deux crochets est en prise avec le cadre de griffes, ce qui permet de déplacer le collet de la moitié de la course verticale du cas précédent.

Il existe de même un brevet Suisse N° 367 452 du 19 Avril 1958 qui décrit une mécanique d'armure à double lève réalisée sous la forme de deux crochets réunis par un cordon qui passe, comme dans le brevet français, autour d'une poulie d'un moufle, dont l'autre poulie coopère avec une cordelette comportant une extrémité fixe.

Pour réaliser une mécanique d'armure à trois positions, il faut utiliser deux systèmes à deux crochets dont les secondes poulies des moufles sont entourées par une cordelette à extrémités fixes et qui encercle la première poulie d'un troisième moufle dont l'autre poulie est encerclée par un fil d'arcade à une extrémité fixe.

On a décrit dans BE-A-529 019 une mécanique d'armure à trois positions dont l'arcade d'un crochet passe autour d'une poulie folle montée sur un axe fixe puis sur une poulie folle d'un moufle dont l'autre poulie est déplacée par un crochet voisin.

Les mécaniques d'armure à trois positions décrites dans les brevets antérieurs comportent certains inconvénients en ce qui concerne le guidage vertical des différents moufles. Ces derniers ont tendances à se déplacer horizontalement lors des différentes courses effectuées, si bien qu'on doit prévoir des guidages appropriés dont le prix de revient est élevé et qui compliquent considérablement la structure de la mécanique.

C'est à ces inconvénients qu'entend spécialement remédier la présente invention.

La mécanique d'armure à trois positions suivant l'invention est caractérisée en ce qu'elle comprend :
- deux dispositifs voisins de formation de la foule en soi connus et comportant chacun deux crochets mobiles verticalement sous l'effet de couteaux qui se déplacent en opposition, suivant un mouvement de va-et-vient, ces crochets sont réunis par une cordelette passant autour d'une des poulies d'un moufle ;
- une poulie montée folle sur un axe fixe par rapport au bâti de la mécanique ;
- et un cordon dont l'une des extrémités est ancrée au bâti de la mécanique et qui entoure successivement la seconde poulie du moufle du premier dispositif, puis la poulie folle, ensuite la seconde poulie du moufle du second dispositif, la seconde extrémité dudit cordon étant associée à un collet auquel est accrochée au moins une lisse.

Le dessin annexé, donné à titre d'exemple, permettra de mieux comprendre l'invention, les caractéristiques qu'elle présente et les avantages qu'elle est susceptible de procurer :
Fig. 1 à 3 illustrent l'ensemble des éléments d'une mécanique d'armure à crochets suivant l'invention, respectivement en position basse, intermédiaire et haute du collet de l'arcade.
Fig. 4 est une vue semblable à celle de fig. 1, mais illustrant une variante préférée de l'invention.

On a représenté en fig. 1 deux dispositifs de formation de la foule A et B comportant chacun deux crochets mobiles 1 et 2 destinés à coopérer avec deux cadres de griffes 3 et 4 portant chacun des couteaux 3a et 4a.

Les crochets 1 et 2 sont constitués par une branche principale 1a et 2a rectiligne dont l'extrémité supérieure est pourvue d'un bec 1b et 2b, tandis que son extrémité inférieure est recourbée pour former une seconde branche 1c, 2c verticale, munie d'un crochet 1d, 2d coopérant respectivement avec une barre 5a et 5b de la grille 5 constituant la planche de fond.

Chacune des branches 1a, 2a des crochets 1 et 2 passe dans l'anneau d'une aiguille de presse référencée 6a, 6b et 7a, 7b qui à la manière connue permet de faire échapper les becs 1b, 2b aux couteaux 3a, 4a quand on ne désire pas que les crochets soient saisis par ces couteaux.

Les liaisons 1e, 2e des branches 1a, 1c respectivement 2a, 2c des crochets 1 et 2 sont reliées par une cordelette 8 passant autour d'une poulie 9a d'un moufle 9.

Entre les deux dispositifs A et B on a prévu une poulie 10 tournant librement autour d'un axe 11 solidaire du bâti 12 de la mécanique d'armure. Les secondes poulies 9b des deux moufles 9 des deux dispositifs A et B, et la poulie 10 sont entourées par une autre cordelette ou arcade 13 dont l'une des extrémités 13a est attachée à un point fixe 12a du bâti 12, tandis que son autre extrémité 13b porte un mousqueton 14 constituant le collet auquel au moins une lisse 15 est fixée.

On réalise ainsi un double mouflage permettant d'obtenir les trois positions recherchées du collet 14, soit une position basse correspondant à la position inférieure des fils de chaîne (fig. 1), une position horizontale ou intermédiaire de ceux-ci (fig. 2), et une position haute ou supérieure de ces fils (fig. 3).

Lorsque les fils de chaîne doivent être à la position basse (fig. 1), les branches 1a des dispositifs A et B sont pressées de manière que le couteau 4a n'accroche pas les becs 1b correspondants quand le cadre de griffes 4 monte. De même, les crochets 2 sont pressés pour que leur bec 2b ne soit pas entraîné par le couteau 3a correspondant au cadre de griffes 3 lorsqu'il s'élève après s'être abaissé. Ainsi, le collet 14 demeure en position basse et tous les crochets 1d, 2d des dispositifs A et B reposent sur les barres 5a, 5b de la grille 5.

La position moyenne représentée en fig. 2 est réalisé par le fait que l'on presse alternativement les branches 1a, 2a des crochets 1 et 2 du dispositif A, afin que les crochets 1d, 2d se trouvent en appui contre les barres 5a, 5b de la grille 5. Au contraire, les becs 1b, 2b des crochets du dispositif B restent en prise avec les couteaux 3a, 4a pendant le mouvement de va-et-vient des cadres de griffes 3 et 4.

Enfin, si le collet 14 doit venir en position haute (fig. 3), on laisse les becs 1b, 2b des quatre crochets 1 et 2 des dispositifs A et B en prise avec les couteaux 3a, 4a des deux cadres de griffes 3 et 4.

Bien entendu, la disposition précédente peut aussi s'appliquer à une mécanique d'armure du genre de celle décrite dans le brevet français N° 2 587 045 du 6 septembre 1985 de la présente demanderesse.

On a représenté en fig. 4 un module 16 comportant une multiplicité de cloisons verticales 16a, 16b etc.., entre chacune desquelles se trouvent des dispositifs de formation de la foule A, B, C, D.., constitués chacun par deux crochets 17, 18 reliés par un cordon 19 entourant la première poulie 20a d'un moufle 20 guidé entre les cloisons considérées.

Ces crochets 17, 18 se déplacent verticalement par l'intermédiaire de couteaux disposés sur des cadres de griffes, non représentés, et animés d'un mouvement de va-et-vient. Des éléments de retenue associés à des électro-aimants sont susceptibles de retenir les crochets mobiles 17, 18 en position haute. On ne reviendra pas en détail sur une telle stucture conforme au brevet français N° 2 587 045.

Conformément à l'invention, l'on a prévu une poulie folle 21 dont l'axe de rotation 21a est fixé sur une paroi horizontale 16c du module 16. Les secondes poulies 20b des moufles 20 de deux dispositifs A et B du module 16 et la poulie folle 21 sont entourées par une cordelette ou arcade 22 dont l'une des extrémités 22a est ancrée à un point fixe 16d du module, tandis que l'autre extrémité 22b porte un mousqueton 23 constituant le collet auquel au moins une lisse 24 est fixée.

On obtient ainsi un double mouflage permettant de réaliser les trois positions décrites précédement mais appliqué à un module décrit dans le brevet français 2 587 045 au nom de la Demanderesse et qui ne nécessite aucune pièce de guidage supplémentaire par rapport à celles d'un module standard, de sorte qu'une mécanique ainsi réalisée est économique et d'une grande simplicité de fabrication et d'entretien.

## Revendications

1. Mécanique d'armure propre à engendrer trois positions des fils de chaîne d'un métier à tisser, comprenant deux dispositifs voisins de formation de la foule A et B comportant chacun deux crochets (1, 2) mobiles verticalement sous l'effet de couteaux (3a, 4a) qui se déplacent en opposition suivant un mouvement de va-et-vient, ces crochets (1, 2) étant réunis par une cordelette (8) passant autour d'une des poulies (9a) d'un moufle (9), caractérisée en ce qu'elle comprend :
- une poulie (10) montée folle sur un axe fixe (11) par rapport au bâti (12) de la mécanique ;
- et un cordon (13) dont l'une des extrémités (13a) est ancrée au bâti (12) de la mécanique et qui entoure successivement la seconde poulie (9b) du moufle (9) du premier dispositif A, puis la poulie folle (10), ensuite la seconde poulie (9b) du moufle (9) du second dispositif B, la seconde extrémité (13b) dudit cordon étant associée à un collet (14) auquel est accrochée au moins une lisse (15).

2. Mécanique d'armure suivant la revendication 1, caractérisée en ce que chaque dispositif A et B de formation de la foule est constitué à la manière connue de deux crochets (1, 2) à deux branches dont la première (1a, 2a) porte à son extrémité un bec (1b, 2b) destiné à coopérer avec le couteau (3a, 4a) correspondant d'un cadre de griffes (3, 4), tandis que la seconde (1c, 2c) est destinée à former un élément de repos de chaque crochet (1d, 2d) sur la planche de fond (5) de la mécanique, une aiguille de presse (6a, 6b, 7a, 7b) étant associée à la première branche (1a, 2a) de chaque crochet (1, 2) afin de la dévier lorsqu'on désire qu'elle ne soit pas saisie par le couteau (3a, 4a) correspondant.

3. Mécanique d'armure propre à engendrer trois positions de fils de chaîne d'un métier à tisser, comportant une multiplicité de dispositifs de formation de la foule constitués chacun par un crochet mobile (17, 18), assujetti à chacune des deux extrémités d'un élément funiculaire (19) qui entoure la première poulie (20a) d'un moufle (20) portant une seconde poulie (20b) en tandem avec la première, des couteaux faisant effectuer aux deux crochets (17, 18) des déplacements verticaux alternatifs en sens inverses, tandis que des éléments de retenue associés à des électro-aimants sont susceptibles de retenir si désiré les crochets mobiles (17, 18) en position haute, les crochets mobiles et le moufle (20) se déplaçant entre deux cloisons (16a, 16b) supportant les éléments de retenue et les électro-aimants, caractérisée en ce qu'elle comprend :
- une poulie (21) montée folle sur un axe fixe (21a) par rapport à une paroi fixe (16c) ;
- et un cordon (22) dont l'une des extrémités (22a) est ancrée à la paroi fixe (16c) de la mécanique et qui entoure successivement la seconde poulie (20b) du moufle (20) du premier dispositif A, puis la poulie folle (21), ensuite la seconde poulie (20b) du moufle (20) du second dispositif B, la seconde extrémité (22b) dudit cordon étant associée à un collet (23) auquel est accrochée au moins une lisse (24).

4. Mécanique d'armure suivant la revendication 3, caractérisée en ce que chaque arcade (22) entoure les secondes poulies (20b) des moufles (20) de dispositifs de formation de la foule (A, B) séparés par un autre dispositif (C).

5. Mécanique d'armure suivant la revendication 4, caractérisée en ce que l'axe (21a), de chaque poulie (21) est orienté perpendiculairement à celui des poulies (20a, 20b) des moufles (20).

## Patentansprüche

1. Schaftmaschine zum Erzeugen von drei Positionen der Kettfäden eines Webstuhls, mit zwei benachbarten Fachbildevorrichtungan A und B, welche jeweils zwei Platinen (1, 2) umfassen, die unter dem Einfluß von sich entgegengesetzt verschiebenden Messern (3a, 4a) vertikal hin- und herbeweglich sind, wobei diese Platinen (1, 2) durch eine um eine der Rollen (9a) eines Rollenzugs (8) laufende Schnur (9) verbunden sind, gekennzeichnet durch:
- eine in bezug auf den Rahmen (12) der Maschine beweglich an einer feststehenden Achse (11) angebrachten Rolle (10);
- und eine Schnur (13), deren eines Ende (13a) am Maschinenrahmen (12) verankert ist und die aufeinanderfolgend die zweite Rolle (9b) des Rollenzugs (9) der ersten Vorrichtung A, dann die bewegliche Rolle (10), nachfolgend die zweite Rolle (9b) des Rollenzugs (9) der zweiten Vorrichtung B umfaßt, wobei das zweite Ende (13b) der Schnur an einem Kragen (14) befestigt ist, an dem wenigstens eine Litze (15) festgehakt ist.

2. Schaftmaschine nach Anspruch 1, dadurch gekennzeichnet, daß jede Fachbildungsvorrichtung A und B in bekannter Weise zwei Platinen (1, 2) mit zwei Schenkeln aufweist, von denen der erste (1a, 2a) an seinem Ende einen zum Zusammenwirken mit dem zu einem Messerkasten (3, 4) passenden Messer (3a, 4a) bestimmten Haken (1b, 2b) trägt, wohingegen der zweite (1c, 2c) ein Rastelement mit jeweils einem Haken (1d, 2d) auf der Grundplatte (5) der Maschine aufweist, wobei eine Mitnehmernadel (6a, 6b, 7a, 7b) mit dem ersten Schenkel (1a, 2a) jeder Platine (1, 2) verbunden ist, um diese zu verschieben, wenn gewünscht ist, daß diese nicht von dem entsprechenden Messer (3a, 4a) ergriffen wird.

3. Schaftmaschine zum Erzeugen von drei Positionen der Kettfäden eines Webstuhls, mit einer Vielzahl von jeweils durch eine bewegliche Platine (17, 18) gebildeten Fachbildevorrichtungen, wobei jede Platine an jedem ihrer beiden Enden mit einem Seil-Element (19) fest verbunden ist, das eine erste Rolle (20a) eines Rollenzuges (20) umschlingt, welcher zu zweit mit der ersten eine zweite Rolle (20b) trägt, mit Messern, welche an den zwei Platinen (17, 18) abwechselnd entgegengesetzte vertikale Bewegungen bewirken, wohingegen mit Elektromagneten verbundene Rückhalteelemente dazu vorgesehen sind, die beweglichen Platinen (17, 18), falls gewünscht, in der oberen Position zu halten, wobei die beweglichen Platinen und der Flaschenzug (20) zwischen zwei die Rückhalteelemente und die Elektromagneten tragenden Trennwänden (16a, 16b) angeordnet sind, gekennzeichnet durch:
- eine in bezug auf eine feststehende Seitenwand (16c) beweglich an einer feststehenden Achse (21a) angebrachte Rolle (21);
- und eine Schnur (22), deren eines Ende (22a) an der feststehenden Seitenwand (16c) der Maschine verankert ist und die aufeinanderfolgend die zweite Rolle (20b) des Rollenzugs (20) der ersten Vorrichtung A, dann die bewegliche Rolle (21), nachfolgend die zweite Rolle (20b) des Rollenzugs (20) der zweiten Vorrichtung B umfaßt, wobei das zweite Ende (22b) der Schnur an einem Kragen (23) befestigt ist, an dem wenigstens eine Litze (24) festgehakt ist.

4. Schaftmaschine nach Anspruch 3, dadurch gekennzeichnet, daß jeder Aufheber (22) die zweiten Rollen (20b) der Rollenzüge (20) der Fachbildungsvorrichtungen (A, B) umschlingt, welche durch eine weitere Vorrichtung (C) getrennt sind.

5. Schaftmaschine nach Anspruch 4, dadurch gekennzeichnet, daß die Achse (21a) jeder Rolle (21) senkrecht zu derjenigen der Rollen (20a, 20b) der Rollenzüge (20) ausgerichtet ist.

## Claims

1. Dobby capable of generating three positions of the warp threads of a loom, comprising two adjacent shedding devices A and B, each having two hooks (1,2) which can move vertically under the influence of knives (3a,4a) which are displaced in opposing fashion in a to-and-fro movement, these hooks (1,2) being connected by a short cord (8) which passes around one of the pulleys (9a) of a block and tackle (9), characterized in that it comprises:
- an idle pulley (10) mounted on a spindle (11) which is fixed relative to the frame (12) of the dobby;
- and a cord (13), one (13a) of the ends of which is anchored to the frame (12) of the dobby and which passes around, in succession, the second pulley (9b) of the block and tackle (9) of the first device A, then the idle pulley (10) and then the second pulley (9b) of the block and tackle (9) of the second device B, the second end (13b) of the said cord being associated with a collar (14) to which at least one heald (15) is fastened.

2. Dobby according to Claim 1, characterized in that each shedding device A and B consists, in the known manner, of two hooks (1,2) with two arms, the first arm (1a,2a) carrying at its end a tip (1b,2b) intended to interact with the corresponding knive (3a,4a) of a knife box (3,4), whilst the second (lc,2c) is intended to form an element for resting each hook (ld,2d) on the bottom plate (5) of the dobby, a pressing needle (6a,6b,7a,7b) being associated with the first arm (1a,2a) of each hook (1,2) so as to deflect it when it is desired for it not to be gripped by the corresponding knive (3a,4a).

3. Dobby capable of generating three positions of warp threads of a loom, comprising a multiplicity of shedding devices, each consisting of a movable hook (17,18) secured to each of the two ends of a ropeway element (19) which passes around the first pulley (20a) of a block and tacke (20) carrying a second pulley (20b) in tandem with the first, knives imparting alternate vertical displacements in opposite directions to the two hooks (17,18), whilst retaining elements associated with electromagnets are capable of retaining the movable hooks (17,18) in the upper position if desired, the movable hooks and the block and tackle (20) being displaced between two partitions (16a,16b) which support the retaining elements and the electromagnets, characterized in that it comprises:
- an idle pulley (21) mounted on a spindle (21a) which is fixed relative to a fixed wall (16c);
- and a cord (22), one (22a) of the ends of which is anchored to the fixed wall (16c) of the dobby and which passes around, in succession, the second pulley (20b) of the block and tackle (20) of the first device A, then the idle pulley (21) and then the second pulley (20b) of the block and tackle (20) of the second device B, the second end (22b) of the said cord being associated with a collar (23) to which at least one heald (24) is fastened.

4. Dobby according to Claim 3, characterized in that each harness cord (22) passes around the second pulleys (20b) of the block and tackles (20) of the shedding devices (A and B) separated by another device (C).

5. Dobby according to Claim 4, characterized in that the spindle (21a) of each pulley (21) is oriented perpendicularly to that of the pulleys (20a,20b) of the block and tackles (20).
